# EUROPÄISCHE PATENTSCHRIFT

(11) **EP 1 626 829 B1**
(45) Veröffentlichungstag und Bekanntmachung des Hinweises auf die Patenterteilung: **15.11.2006**
(21) Anmeldenummer: 04731907.4
(22) Anmeldetag: 10.05.2004
(51) Int. Cl.: B22D 11/06, B22D 11/106, B22D 43/00

(54) **VERFAHREN ZUR HERSTELLUNG EINES GEGOSSENEN METALLBANDES UND ZWEIWALZENGIESSEINRICHTUNG HIERZU**
METHOD FOR PRODUCING A CAST METAL STRIP AND CORRESPONDING TWIN ROLL CASTING INSTALLATION
PROCEDE DE FABRICATION D'UNE BANDE METALLIQUE COULEE ET DISPOSITIF DE COULEE A DEUX CYLINDRES DESTINE A CET EFFET

(30) Priorität: 19.05.2003 AT 7722003
(43) Veröffentlichungstag der Anmeldung: 22.02.2006
(73) Patentinhaber: Voest-Alpine Industrieanlagenbau GmbH & Co, 4031 Linz (AT)
(72) Erfinder: HOHENBICHLER, Gerald, A-4484 Kronstorf (AT); ECKERSTORFER, Gerald, A-4020 Linz (AT); BRUMMEYER, Markus, A-4082 Aschach (AT)
(74) Vertreter: Berg, Peter
(86) Internationale Anmeldenummer: PCT/EP2004/004947
(87) Internationale Veröffentlichungsnummer: WO 2004/101196

(56) Entgegenhaltungen:
- WO-A-02/083343
- WO-A-03/024643
- WO-A-03/049888
- DE-A- 4 321 478
- PATENT ABSTRACTS OF JAPAN Bd. 2002, Nr. 03, 3. April 2002 (2002-04-03) -& JP 2001 314946 A (NIPPON STEEL CORP), 13. November 2001 (2001-11-13) in der Anmeldung erwähnt
- PATENT ABSTRACTS OF JAPAN Bd. 016, Nr. 529 (M-1332), 29. Oktober 1992 (1992-10-29) -& JP 04 197560 A (NIPPON YAKIN KOGYO CO LTD), 17. Juli 1992 (1992-07-17)
- PATENT ABSTRACTS OF JAPAN Bd. 017, Nr. 675 (M-1526), 13. Dezember 1993 (1993-12-13) & JP 05 228585 A (MITSUBISHI HEAVY IND LTD; others: 01), 7. September 1993 (1993-09-07)

## Beschreibung

Die Erfindung betrifft ein Verfahren zur Herstellung eines gegossenen Metallbandes unter Verwendung von zwei Gießwalzen und zwei Seitenplatten, die gemeinsam einen Schmelzenraum und einen Gießspalt bilden, wobei Metallschmelze in den Schmelzenraum zugeführt wird, die im Schmelzenraum ein Schmelzenbad mit einer nach oben offenen Badoberfläche ausbildet und aus dem Schmelzenraum ein gegossenes Metallband durch den Gießspalt ausgefördert wird und auf der Badoberfläche unter Einwirkung von mindestens einem Gasstrahl ein abgegrenzter Oberflächenbereich zur Sammlung von schmelzenfremden Partikeln gebildet wird, sowie eine Zweiwalzengießeinrichtung hierzu.

Bevorzugt betrifft die Erfindung ein Gießverfahren zur Herstellung eines kontinuierlich gegossenen Stahlbandes mit einer Banddicke zwischen 0,5 mm und 10 mm unter Verwendung einer Zweiwalzengießanlage mit im Wesentlichen vertikal nach unten gerichteter Ausbringung des gegossenen Stahlbandes.

Eine Zweiwalzengießeinrichtung mit vertikaler Ausförderung eines Metallbandes ist allgemein bekannt und diese besteht, wie in den Fig. 1 und 2 schematisch dargestellt, aus zwei angetriebenen, gegensinnig rotierenden Gießwalzen 1, 2 und zwei Seitenplatten 3, 4, die vorzugsweise an den Stirnseiten der Gießwalzen an diese angestellt sind und so einen Schmelzenraum 5 zur Aufnahme von durch ein Tauchgießrohr 6 eingebrachter Metallschmelze bilden. Die beiden Drehachsen der Gießwalzen liegen in einer Horizontalebene und sind zueinander parallel in einem Abstand angeordnet, sodass zwischen den Gießwalzen ein Gießspalt 7 gebildet ist, der in seiner Längserstreckung von den Seitenplatten begrenzt ist und somit einen Querschnitt aufweist, der dem Querschnitt des gewünschten gegossenen Bandes entspricht. Mit der kontinuierlichen Zuführung von Metallschmelze in den Schmelzenraum bildet sich dort ein Schmelzenbad mit einer nach oben offenen Badoberfläche 8 aus. Oberhalb der Badoberfläche ist der Schmelzenraum mit einer Abdeckhaube 9 begrenzt, die dichtend oder unter Freilassung eines Spaltes an den Gießwalzen und Seitenplatten anliegt, um Falschluftzutritt weitgehend zu verhindern. Nach unten mündet der Schmelzenraum in den Gießspalt, aus dem das Metallband austritt. Bei laufender Rotation der Gießwalzen bilden sich, ausgehend von den Kontaktlinien 10, 11 der Badoberfläche mit den gekühlten Gießwalzen, an deren Manteloberflächen bei Eintritt in das Schmelzenbad zwei kontinuierlich stärker werdende Strangschalen 12 aus, die im Gießspalt zum Metallband 13 vereint werden.

Bei der kontinuierlichen Zuführung von Metallschmelze in das Schmelzenbad durch das Tauchgießrohr, die eine Badbewegung im Schmelzenbad verursacht, werden schmelzenfremde, nichtmetallische Partikel eingeschleppt. Diese schwimmen an die Badoberfläche auf, wo sie, auch gemeinsam mit im Kokillenschmelzbad durch chemische Reaktion mit feuerfestem Material bzw. durch Reoxidation generierten schmelzenfremden Partikel, agglomerieren und vorwiegend an der Kontaktlinie zu den Gießwalzen direkt an der Gießwalzen-Manteloberfläche in die Strangschalen eingelagert werden und an der Oberfläche und im oberflächennahen Bereich des gegossenen Metallbandes Einschlüsse und Keime für Makro- und Mikrorisse bilden.

Eine Zweiwalzengießanlage und ein Gießverfahren zum Vergießen einer Metallschmelze entsprechend dem beschriebenen Stand der Technik ist beispielsweise bereits aus der JP-A 2001-314946, der WO 02/083343 und der JP-A 2-207946 bekannt.

Um schmelzenfremde Partikel von der Kontaktlinie der Gießwalzenoberfläche mit der Badspiegeloberfläche fern zu halten, wird in der JP-A 2001-314946 vorgeschlagen, Gasstrahlen im Bereich dieser Kontaktlinie aufzubringen, die ein Abdriften der schmelzenfremden Partikel zur Mitte des Schmelzenpools bewirken. Die Gasstrahlen bestreichen einen Teil der Gießwalzenoberfläche und einen Randbereich der Badspiegeloberfläche, wobei es an der Gießwalzenoberfläche in einem sensiblen Bereich in Abhängigkeit von der Intensität und der Temperatur der Gasstrahlen zu Badschwankungen und Temperaturschwankungen kommt, die das Strangschalenwachstum beeinflussen. Weitgehend gleichmäßige Ausgangsbedingungen für die Strangschalenbildung in diesem Bereich sind jedoch für das Endprodukt besonders wichtig.

Nach der WO 02/083343 wird ein Abdriften von in das Schmelzenbad eingeschleppten schmelzenfremden Partikel zur Kontaktlinie des Metallbades mit den Manteloberflächen der Gießwalzen während des laufenden Gießbetriebes durch schräg in das Metallbad eintauchende Abschirmungen vermieden, deren Unterkanten unterhalb des Niveaus der Austrittsöffnungen des Tauchgießrohres positioniert sind. Damit soll im Schmelzenraum zusätzlich ein Schmelzenpool geschaffen werden, in dem eine Abscheidung der nichtmetallischen Partikel ermöglicht wird. Das mit der Zweiwalzengießeinrichtung kontinuierlich erzeugte Metallband wird zu Bunden gewickelt und jeweils am Ende des Wickelvorganges eines einzelnen Bundes werden die Abschirmungen aus dem Metallbad entfernt und die an der Badoberfläche abgeschiedenen Partikel mit Gasdüsen zu mindestens einer der Gießwalzenoberflächen geblasen und solcherart mit einem kurzen Stück des Metallbandes ausgefördert. Der wesentliche Nachteil dieses Verfahrens besteht darin, dass damit nach jedem gegossenen Bund ein Ausschussstück produziert wird, welches den kontinuierlichen Produktionsprozess unterbricht und die Ausschussrate der Produktion erhöht. Weiters lagert sich an den Abschirmungen Metallschmelze ab, die bei jedem Hochfahren der Abschirmung erstarrt. Sofern die Abschirmung aus feuerfestem Material besteht, werden zusätzlich erodierte Partikel des feuerfesten Materials in die Schmelze eingetragen, bzw. kommt es zu chemischen Reaktionen zwischen dem Flüssigstahl und dem feuerfesten Material, welche zusätzlich Verunreinigungen erzeugen.

Aus der JP-A 2-207946 ist eine Zweiwalzengießeinrichtung bekannt, bei der die Entfernung der an der Badoberfläche aufschwimmenden Fremdpartikel durch kontinuierliches Abschöpfen mit umlaufenden Becherwerken erfolgt. Da diese Einrichtungen an der Badoberfläche bei Schmelztemperatur des Metalls arbeiten müssen, ist mit einer erhöhten Anzahl von Betriebsstörungen an diesen mechanischen Einrichtungen zu rechnen. Zusätzlich muss im Falle eines Stahlbades die Badoberfläche vor Kontakt mit Luftsauerstoff geschützt werden, sodass der Einsatz von derartigen Schöpfeinrichtungen unter diesen Bedingungen nicht realisierbar ist.

Weilass ist aus der nachveröffentlichten WO 03/049888 A2 bereits bekannt, Gasstrahlen direkt auf die Badoberfläche aufzubringen, jedoch werden zum Ort der Aufbringung keine näheren Angaben gemacht.

Aufgabe der vorliegenden Erfindung ist es daher, die Nachteile des beschriebenen Standes der Technik zu vermeiden und ein Verfahren zur Herstellung eines gegossenen Metallbandes und eine Zweiwalzengießeinrichtung vorzuschlagen, wobei der Eintrag von schmelzenfremden Partikeln an der bzw. in die Oberfläche oder in den oberflächennahen Bereich des gegossenen Bandes weitgehend vermieden wird, eine weitgehend störungsfreie und von einer Wellenbildung an der Badoberfläche abgegrenzte Kontaktlinie zwischen der Badoberfläche und der Gießwalzenmantelfläche erreicht und gleichzeitig ein Sauerstoffkontakt mit der Badoberfläche weitestgehend vermieden wird.

Diese Aufgabe wird ausgehend von einem Verfahren der eingangs genannten Art dadurch gelöst, dass der mindestens eine Gasstrahl in einem Abstand der Gasstrahlachse von der Kontaktlinie der Badoberfläche mit der Gießwalze von 10 mm bis 50 mm gemessen auf der Badoberfläche zur Gänze auf die Badoberfläche auftrifft.

Hierbei ist der mindestens eine Gasstrahl so ausgeformt, dass entlang des abgegrenzten Oberflächenbereiches keine Lücken verbleiben, durch die schmelzenfremde Partikel austreten können. Generell kann der abgegrenzte Oberflächenbereich von einem einen geschlossenen Ring mit beliebiger Außenkontur bildenden Gasstrahl oder mehreren aufeinander abfolgenden Gasstrahlen gebildet werden. Gleichzeitig wird, insbesondere bei stark zu Oxidation neigenden Metallschmelzen, wie Stahl, oberhalb des Metallbades und innerhalb eines gegen Falschlufteintritt bestmöglich abgeschlossenen Schmelzenraumes eine inerte oder reduzierende Schutzgasatmosphäre erzeugt und aufrechterhalten, die eine Reoxidation der Metallschmelze praktisch ausschließt.

Der mindestens eine Gasstrahl ist direkt auf die Badoberfläche gerichtet. Damit wird ein ruhiger, von Wellenbildung an der Badoberfläche weitgehend unberührt bleibender Randstreifen zwischen dem Kontaktbereich des Gasstrahles mit der Badoberfläche und dem den Schmelzenraum begrenzenden Gießwalzen und/oder Seitenplatten erreicht. Diese Maßnahme unterstützt in hohem Maße eine gleichbleibend gleichmäßige und ungestörte Strangschalenbildung an den Manteloberflächen der entsprechend der Gießgeschwindigkeit rotierenden Gießwalzen, falls auch die Gießwalzenoberflächen optimal stabil, homogen gleichmäßig laufen und funktionieren.

Besonders zweckmäßig ist hierbei, wenn der mindestens eine Gasstrahl unter einem Winkel von 25° bis 145°, vorzugsweise unter einem Winkel von 35° bis 90°, bezogen auf eine Horizontalebene, gegen die Badoberfläche gerichtet ist. Hierbei entspricht die Badoberfläche im Wesentlichen dieser Horizontalebene.

Jedem Gasstrahl ist eine Gasstrahlachse zugeordnet. Vorzugsweise ist der mindestens eine Gasstrahl in einem Abstand der Gasstrahlachse von der Kontaktlinie der Badoberfläche mit der Gießwalze und/oder von der Kontaktlinie der Badoberfläche mit der Seitenplatte auf die Badoberfläche gerichtet. Dieser Abstand ist vorzugsweise konstant und liegt in einem Bereich zwischen 10 mm und 50 mm und ist auf der Badoberfläche gemessen.

Da die Seitenplatten im Gegensatz zu den rotierenden Gießwalzen im Wesentlichen stationär sind, kann der mindestens eine Gasstrahl in einem Abstand von der Kontaktlinie der Badoberfläche mit der Seitenplatte auf die Seitenplattenoberfläche gerichtet sein und mindestens ein Teilstrom des Gasstrahles wird auf die Badoberfläche wirksam umgelenkt.

Der Gasstrahl oder die Gasstrahlen sind vorzugsweise als Flachstrahlen ausgebildet und treten aus einer entsprechend geformten Düse aus. Zweckmäßig sind eine Vielzahl von Düsen hintereinander angeordnet, sodass ein zusammenhängender schmaler Gasstrahl, ähnlich wie bei einem Gasmesser, erzeugt wird.

Zur Ausbildung eines beliebig geformten abgegrenzten Oberflächenbereiches auf der Badoberfläche ist der mindestens eine Gasstrahl als teilweise gekrümmter Flachstrahl ausgebildet.

Nach dem Austritt aus der Gasstrahldüse divergiert der Gasstrahl in Strömungsrichtung mit einem Öffnungswinkel zwischen 10° und 35°. Für die gleichmäßige und stabile Ausbildung einer Strangschale ist es notwendig, dass der divergierende Gasstrahl zur Gänze auf die Badoberfläche auftrifft und nicht teilweise auf die Mantelfläche der Gießwalze gerichtet ist. Bei den Seitenplatten, die gegebenenfalls eine Oszillationsbewegung durchführen, ist ein direkter Kontakt des Gasstrahles mit der Seitenplatte durchaus zulässig, da nachteilige Einflüsse, wie bei den Mantelflächen der Gießwalzen, hier nicht auftreten.

Nach einer bevorzugten Ausführungsform wirkt der mindestens eine Gasstrahl zwischen den beiden Seitenplatten, gegebenenfalls unter Freilassung eines Abstandes zu den Seitenplatten, ohne Unterbrechung parallel oder schräg zur Kontaktlinie der Badoberfläche mit der Gießwalze auf die Badoberfläche ein. Damit wird eine durchgehende Abschirmung der Gießwalzenoberfläche gegen Kontakt mit schmelzenfremden Partikeln sichergestellt. Eine kontinuierliche Ableitung der Partikel zu den Seitenplatten und damit in die Randzone des gegossenen Metallbandes ist möglich und auch erwünscht, da das gegossene Metallband zumindest vor dem Aufwickeln in einer nachgeordneten Haspelanlage eine Besäumung durchläuft, die nicht notwendigerweise innerhalb der eigentlichen Zweiwalzengießanlage angeordnet ist, und damit eine gezielte Anreicherung mit nichtmetallischen Einschlüssen in diesem Bereich kein zusätzliches Ausschussmaterial verursachen. Eine schräg zur Kontaktlinie der Badoberfläche mit der Gießwalze verlaufende Anordnung des Gasstrahles fördert eine kontinuierliche Ableitung von schmelzenfremden Partikeln zu den Seitenplatten zusätzlich. Darüber hinaus wird mit der Freilassung eines Abstandes zu den Seitenplatten eine örtliche Abkühlung einer räumlich beschränkten Zone an den Seitenplatten durch die Gasstrahlen vermieden.

Gleichermaßen wirkt der mindestens eine Gasstrahl zwischen den beiden Gießwalzen, gegebenenfalls unter Freilassung eines Abstandes zu den Gießwalzen, ohne Unterbrechung parallel zur Kontaktlinie der Badoberfläche mit der Seitenplatte auf die Badoberfläche ein. Damit wird, sofern während des laufenden Gießbetriebes auch an den Metallbandrändern keine Anreicherung schmelzenfremder Partikel erwünscht ist, eine entsprechende Abschirmung erreicht. Mit der Freilassung eines Abstandes zu den Gießwalzen wird eine örtliche Abkühlung auf dem Gießwalzenmantel entlang eines Umfangsstreifens und damit ein unterschiedlich starkes Strangschalenwachstum entlang der Kontaktlinie zwischen der Gießwalzenmantelfläche und der Badoberfläche vermieden.

Eine weitere Verbesserung in der Eingrenzung der schmelzenfremden Partikel wird erreicht, wenn zumindest abschnittsweise mindestens zwei Gasstrahlen in einem Abstand voneinander auf die Badoberfläche einwirken. Speziell entlang der Kontaktlinie zwischen der Gießwalzenmantelfläche und der Badoberfläche wirkt sich diese Maßnahme verbessernd auf die Bandoberflächenqualität aus. Vorzugsweise sind die beiden Gasstrahlen zueinander äquidistant angeordnet.

Bauteile der Zweiwalzengießeinrichtung, die den Schmelzenraum bilden oder darin unmittelbar angeordnet sind, können bei der Bildung des abgegrenzten Oberflächenbereiches mit Gasstrahlen eingebunden werden. Hierbei wird der abgegrenzte Oberflächenbereich abschnittsweise von mindestens einem Gasstrahl und abschnittsweise von Abschnitten der Seitenplatten oder der Gießwalzen oder eines Tauchgießrohres oder sonstiger Einbauten gebildet.

Vorzugsweise wird von dem auf das Metallbad unter einem Winkel auftreffenden mindestens einem Gasstrahl eine lückenfreie Bugwelle, d.h. eine sich parallel zur Erstreckungsrichtung eines Flachstrahles erstreckende Aufwölbung an der Badoberfläche gebildet, die den abgegrenzten Oberflächenbereich zumindest abschnittsweise einschließt. Die Bugwelle kann in sich geschlossen sein und solcherart diesen abgegrenzten Oberflächenbereich bilden, oder in Verbindung mit Bauteilen der ZweiwalzenGießeinrichtung, wie Abschnitte der Seitenplatten oder der Gießwalzen oder eines Tauchgießrohres oder sonstiger Einbauten, einen abgegrenzten Oberflächenbereich bilden.

Die von den Gasstrahlen gebildete Bugwelle wird weitgehend konstant auf einer Höhe von 0,05 mm bis 10 mm, vorzugsweise von 0,1 mm bis 3 mm, über dem Badoberflächen-Normalniveau gehalten. Damit wird ein Sammelbecken für die schmelzenfremden Partikel geschaffen und die Partikel dort gehalten bis eine gezielte Ableitung durchgeführt wird oder bei Gießende automatisch erfolgt.

Zur Ausbildung des Gasstrahles wird ein inertes oder reduzierendes Gas verwendet, damit eine Reoxidation der Metallschmelze an der Badoberfläche in diesem Bereich gesichert nicht auftritt. Als bevorzugte Gase sind Argon, Stickstoff, N + H2 oder Gemische von mindestens zweien dieser Gase einsetzbar.

Das erfindungsgemäße Verfahren soll in der Startphase eines Gießprozesses erst eingesetzt werden, wenn eine Betriebsbadspiegelhöhe erreicht ist und damit eine weitgehende Stabilisierung und Beruhigung der Metallschmelze im Schmelzenraum und insbesondere der Badoberfläche eingetreten ist. Daher wird die Einwirkung von mindestens einem Gasstrahl auf die Badoberfläche während der Startphase des Gießprozesses zweckmäßig erst 10 sec bis 2 min nach Beginn der Schmelzeneinbringung in den Schmelzenraum (Gießbeginn) zugeschaltet.

Über eine längere Gießperiode sammeln sich schmelzenfremde Partikel im abgegrenzten Oberflächenbereich an, die zumindest in periodischen Abständen entfernt werden müssen. Dies erfolgt bevorzugt während betriebsbedingter Produktionsunterbrechungen, bei denen der Schmelzenraum an sich zur Gänze entleert und nachfolgend ein neuer Anlagenstart und Gießbeginn eingeleitet wird. Wenn diese Zeitintervalle zu groß sind, wird zur Ableitung angesammelter schmelzenfremder Partikel aus einem abgegrenzten Oberflächenbereich die Einwirkung mindestens eines Gasstrahles auf die Badoberfläche in einem Zeitintervall abschnittsweise unterbrochen. Dies wird erreicht, indem die Einwirkung mindestens eines Gasstrahles auf die Badoberfläche entweder entlang der Kontaktlinie der Badoberfläche mit mindestens einer der beiden Gießwalzen oder entlang der Kontaktlinie der Badoberfläche mit mindestens einer der beiden Seitenplatten, vorzugsweise entlang der Kontaktlinie mit beiden Seitenplatten, unterbrochen wird. Durch die Ableitung schmelzenfremder Partikel zu den Seitenwänden und damit in den Randbereich des gegossenen Metallbandes wird die Bildung von oberflächennahen Einschlüssen an den Breitseiten des Metallbandes vermieden und dieser verstärkt Einschlüsse aufweisende Randstreifen wird im Zuge der Bandbesäumung, die innerhalb eines nachgeschalteten Prozessschrittes stattfindet, entfernt. Die Ableitung von schmelzenfremden Partikeln über die Kontaktfläche der Gießwalzen mit der Metallschmelze im Schmelzenraum erfolgt zweckmäßig in einem Zeitintervall unmittelbar nach Erreichen des Bundgewichtes des gegossenen Metallbandes.

Weiters wird eine Zweiwalzengießeinrichtung zur Herstellung eines gegossenen Metallbandes der eingangs beschriebenen Gattung mit zwei drehangetriebenen Gießwalzen und an den Stirnseiten der Gießwalzen anliegenden Seitenplatten, die gemeinsam einen Schmelzenraum zur Aufnahme eines Schmelzenbades mit einer Badoberfläche und einen Gießspalt bilden, vorgeschlagen. Im Schmelzenraum oder in den Schmelzenraum gerichtet bzw. ragend ist mindestens eine Gasstrahldüse mit einer Austrittsöffnung für einen gerichteten Gasstrahl so angeordnet, dass auf der Badoberfläche ein abgegrenzter Oberflächenbereich zur Sammlung von schmelzenfremden Partikeln gebildet ist. Eine solcherart ausgebildete Zweiwalzengießeinrichtung ist dadurch gekennzeichnet, dass die Austrittsöffnung der Gasstrahldüse derart in einem Abstand von der Kontaktlinie der Badoberfläche mit der Gießwalze auf die Badoberfläche gerichtet ist, dass der divergievende Gasstrahl zur Gänze auf die Badoberfläche auftrifft und der Abstand der auf die Badoberfläche gerichteten Gasstrahlachse von der Kontaktlinie der Badoberfläche mit der Gießwalze in einem Bereich von 10mm bis 50mm gemessen auf der Badoberfläche liegt.

Der Schmelzenraum ist in einem Abstand oberhalb der Badoberfläche durch eine Abdeckhaube vor Luftzutritt geschützt. Die Abdeckhaube liegt an den Seitenplatten und den Gießwalzen mit einer Kontaktfläche oder einer Dichtung auf oder ist insbesondere zu den Gießwalzen auf einen engen Spalt eingestellt gehalten, wobei in den Schmelzenraum eingebrachtes Schutzgas durch diese Spalte austritt und solcherart den Zutritt von Falschluft in diesen Schmelzenraum verhindert. Die Gasstrahldüsen ragen zumindest mit ihren Austrittsöffnungen durch die Abdeckhaube in den Schmelzenraum und sind vorzugsweise an der Abdeckhaube befestigt und ausgerichtet.

Generell bestimmt die Ausrichtung der Austrittsöffnung der Gasstrahldüsen die Richtung des austretenden Gasstrahles. Insofern entspricht die Ausrichtung der Düsenachse im Austrittsquerschnitt der Gasstrahldüse der Ausrichtung der Gasstrahlachse des Gasstrahles im Querschnitt der Austrittsöffnung. Da die Austrittsöffnungen der Gasstrahldüse und damit die definierte Düsenachse in der Austrittsöffnung der Gasstrahldüse direkt auf die Badoberfläche gerichtet sind, wird das Abdriften vom schmelzenfremden Partikeln in unerwünschte Zonen der Badoberfläche vermieden. Günstige Bedingungen hierfür werden erreicht, wenn der Abstand der auf die Badoberfläche gerichtete Gasstrahlachse von der Kontaktlinie der Badoberfläche mit der Gießwalze in einem Bereich von 10 mm bis 50 mm gemessen auf der Badoberfläche liegt. Günstige Bedingungen ergeben sich ebenfalls, wenn die Austrittsöffnung der Gasstrahldüse bzw. die Düsenachse im Austrittsquerschnitt der Austrittsöffnung unter einem Winkel von 25° bis 145°, vorzugsweise unter einem Winkel von 35° bis 90°, bezogen auf eine Horizontalebene, gegen die Badoberfläche gerichtet ist. Die Badoberfläche bildet hierbei die Horizontalebene aus.

Zur Erzeugung eines sehr schmalen aber langgestreckten Gasstrahles ist die Gasstrahldüse als Flachstrahldüse oder Schlitzdüse mit einer schlitzförmigen Austrittsöffnung ausgestaltet. Durch die Aneinanderreihung mehrerer derartiger Gasstrahldüsen kann ein beliebig geformter abgegrenzter Bereich auf der Badoberfläche mit Gasstrahlen eingeschlossen werden.

Zweckmäßig ist die Austrittsöffnung der Gasstrahldüse in einem Abstand von der Kontaktlinie der Badoberfläche mit der Seitenplatte direkt auf die Badoberfläche gerichtet.

Ein günstiger Effekt tritt auf, wenn die Austrittsöffnung der Gasstrahldüse zwischen den beiden Seitenplatten, gegebenenfalls unter Freilassung eines Abstandes zu den Seitenplatten, parallel zur Kontaktlinie der Badoberfläche mit der Gießwalze auf die Badoberfläche gerichtet ist.

Eine örtliche Unterkühlung an den Seitenplatten unter Einwirkung eines kontinuierlichen Gasstrahles wird vermieden, wenn die Austrittsöffnung der Gasstrahldüse zwischen den beiden Gießwalzen, gegebenenfalls unter Freilassung eines Abstandes zu den Gießwalzen, parallel zur Kontaktlinie der Badoberfläche mit der Seitenplatte auf die Badoberfläche gerichtet ist. Örtliche Unterkühlungen an der Gießwalzenoberfläche werden vermieden, wenn die Austrittsöffnung der Gasstrahldüse zwischen den beiden Gießwalzen, gegebenenfalls unter Freilassung eines Abstandes zu den Gießwalzen, parallel zur Kontaktlinie der Badoberfläche mit der Seitenplatte auf die Badoberfläche gerichtet ist.

Eine verbesserte Abschirmung der schmelzenfremden Partikel wird erreicht, wenn eine Gasstrahldüse mit zwei, im wesentlichen äquidistante Austrittsöffnungen für gerichtete Gasstrahlen ausgestattet ist oder zwei Gasstrahldüsen mit jeweils einer Austrittsöffnung vorgesehen sind, wobei die Austrittsöffnungen so angeordnet sind, dass auf der Badoberfläche ein zweifach abgegrenzter Oberflächenbereich zur Sammlung von schmelzenfremden Partikeln gebildet ist.

Ein in sich geschlossener abgegrenzter Bereich für die Sammlung schmelzenfremder Partikel wird erreicht, wenn die Austrittsöffnungen mindestens einer Gasstrahldüse so auf die Badoberfläche ausgerichtet ist, dass sie unter der Einwirkung von Gasstrahlen einen abgegrenzten Oberflächenbereiches auf der Badoberfläche bilden. Dies ist aber auch möglich, wenn die Austrittsöffnungen mindestens einer Gasstrahldüse so auf die Badoberfläche ausgerichtet sind, dass sie zusammen mit Abschnitten der Gießwalzen oder der Seitenplatten oder sonstiger Einbauten im Schmelzenbad unter der Einwirkung von Gasstrahlen in Abfolge einen abgegrenzten Oberflächenbereiches auf der Badoberfläche bilden.

Weitere Vorteile und Merkmale der vorliegenden Erfindung ergeben sich aus der nachfolgenden Beschreibung nicht einschränkender Ausführungsbeispiele, wobei auf die beigefügten Figuren Bezug genommen wird, die folgendes zeigen:
- Fig. 1: eine Zweiwalzengießeinrichtung nach dem Stand der Technik in einem Querschnitt durch die Gießwalzen,
- Fig. 2: eine Zweiwalzengießeinrichtung nach dem Stand der Technik in einer Draufsicht,
- Fig. 3: eine Zweiwalzengießeinrichtung mit den erfindungsgemäßen Gießdüsen bzw. erfindungsgemäß ausgerichteten Gasstrahlen,
- Fig. 4: die Gasstrahldüsen- und Gasstrahlorientierung auf die Badoberfläche nach einer Ausführungsform der Erfindung,
- Fig. 5: die Ausbildung eines abgegrenzten Oberflächenbereiches auf der Badoberfläche nach einer erfindungsgemäßen Ausführungsform,
- Fig. 6: die Ausbildung eines abgegrenzten Oberflächenbereiches auf der Badoberfläche nach einer weiteren Ausführungsform,
- Fig. 7: die Gasstrahldüseneinbindung in die Abdeckhaube
- Fig. 8: die Anordnung eines abgegrenzten Oberflächenbereiches auf der Badoberfläche mit doppelten Gasstrahlen,
- Fig. 9: eine Gasstrahldüse mit zwei Austrittsöffnungen.

Eine Zweiwalzengießeinrichtung mit ihrem grundlegenden Aufbau wurde unter Bezugnahme auf die Fig. 1 und 2 bereits in der Darstellung des Standes der Technik beschrieben. Die bereits dort für bestimmte Bauteile eingeführten Bezugszeichen werden im Weiteren für gleiche Bauteile entsprechend verwendet. Zweiwalzengießeinrichtungen werden für die kontinuierliche Herstellung von stranggegossenen Stahlbändern eingesetzt.

Insbesondere bei Rostfreigüten werden besonders hohe Anforderungen an die Oberflächenqualität der erzeugten Bänder gestellt, da bereits kleine Einschlüsse von Fremdstoffen, wie Schlacken, Metalloxide und ähnliches, an der Oberfläche oder im oberflächennahen Bereich Keimzellen für Mikro- und Makrorisse bilden und merkbare Beeinträchtigungen der Oberflächenbeschaffenheit auftreten.

Das dem erfindungsgemäßen Verfahren zugrunde liegende Prinzip ist in Fig. 3 dargestellt. Zwischen zwei in Pfeilrichtung rotierenden Gießwalzen 1, 2 und stirnseitig anliegenden Seitenplatten 3, von denen in der Schnittdarstellung nur eine dargestellt ist, ist ein Schmelzenraum 5 gebildet, in dem sich Stahlschmelze befindet, die über ein Tauchgießrohr 6 kontinuierlich zugeführt wird. Das Schmelzenbad bildet eine Badoberfläche 8 aus, die sich zwischen den beiden Gießwalzen 1, 2 erstreckt. Von den Kontaktlinien 10, 11 der Badoberfläche 8 mit den Gießwalzenoberflächen 14, 15 der innengekühlten Gießwalzen 1, 2 ausgehend, werden Strangschalen 12 gebildet, die im Gießspalt 7 zum Metallband 13 verschmelzen.

Im Abstand von der Badoberfläche 8 sind Gasstrahldüsen 16 angeordnet, wobei deren Austrittsöffnungen 17, bzw. deren Düsenachsen 18 im Austrittsquerschnitt der Austrittsöffnung 17 schräg gegen die Badoberfläche 8 gerichtet sind. Die austretenden Gasstrahlen 20 mit den Gasstrahlachsen 21 erzeugen auf der Badoberfläche 8 eine Bugwelle 24 bestimmter Höhe, die von der Strömungsgeschwindigkeit der Gasstrahlen und dem Auftreffdruck auf die Badoberfläche wesentlich mitbestimmt wird. Zwischen gegenüberliegenden Bugwellen 24 oder innerhalb des von einer Bugwelle abgegrenzter Oberflächenbereiches 30 sammeln sich aus dem Schmelzenbad aufschwimmende schmelzenfremde Partikel. Die Gasstrahldüsen 16 sind an Versorgungsleitungen 26 angeschlossen, durch die sie mit einem inerten oder reduzierenden Gas versorgt werden. An den Versorgungsleitungen, die vorzugsweise eine Ringleitung bilden, sind eine Vielzahl von Gasstrahldüsen angeschlossen.

In Fig. 4 ist die Austrittsöffnung 17 bzw. die Düsenachse 18 der Gasstrahldüse 16 auf die Badoberfläche 8 gerichtet, sodass die Gasstrahlen 20 direkt auf die Badoberfläche auftreffen und eine Bugwelle 24 erzeugen. Hierbei ist die Austrittsöffnung 17, bzw. sind die Gasstrahlen 20 oder die Gasstrahlachsen 21 unter einem Winkel α gegen die Badoberfläche 8, die eine Horizontalebene E definiert, gerichtet, der zwischen 25° und 145° liegen kann. Der Winkel α wird hierbei von der Gießwalzenseite aus bestimmt, wie in Fig. 4 dargestellt.

Von einer Vielzahl von Gasstrahlen, die von aneinander gereihten Gasstrahldüsen erzeugt werden, wird ein abgegrenzter Oberflächenbereich auf der Badoberfläche erzeugt, innerhalb dessen die schmelzenfremden Partikel gesammelt werden. Fig. 5 zeigt die Badoberfläche 8 zwischen zwei Gießwalzen 1, 2 und zwei Seitenplatten 3, 4. Oberhalb der Badoberfläche 8 sind Gasstrahldüsen 16 parallel zu den Gießwalzen und parallel zu den Seitenplatten positioniert und erzeugen gerichtete Gasstrahlen 20 gegen die Badoberfläche 8. Sie grenzen einen im Wesentlichen rechteckigen abgegrenzten Oberflächenbereich 30 auf der Badoberfläche 8 ein, in dem sich die schmelzenfremden Partikel sammeln.

In Fig. 6 ist eine weitere vorteilhafte Ausführungsform zur Bildung von zwei abgegrenzten Oberflächenbereichen 30 veranschaulicht. Gasstrahldüsen 16 sind hier einer Winkellage zu den Gießwalzen 1, 2 ausgerichtet und bilden dementsprechend eine zu den Gießwalzen schräg orientierte Bugwelle aus. Das mittig in das Schmelzenbad eintauchende Tauchgießrohr 6 ist in die Bildung des abgegrenzten Oberflächenbereiches 30 eingebunden und begrenzt in einem Teilabschnitt diesen Oberflächenbereich. In einem weiteren Teilabschnitt erfolgt die jeweilige Abgrenzung der beiden Oberflächenbereiche 30 durch die Seitenplatten 3, 4. Die annähernd V-förmige Ausbildung der beiden abgegrenzten Oberflächenbereiche 30 ermöglicht den besonderen Vorteil einer kontinuierlichen Ableitung von schmelzenfremden Partikeln zu den Seitenplatten 3, 4 und damit in die äußersten Randbereiche des gegossenen Stahlbandes.

Eine mögliche Ausführungsform für die Einbindung von Gasstrahldüsen in die das Schmelzenbad vor Falschluftzutritt abschirmenden Abdeckhaube 9 ist in Fig. 7 dargestellt. Zwischen den Gießwalzen 1, 2 ist die Abdeckhaube 9 mit nicht näher dargestellten Abstützungen oberhalb der Badoberfläche 8 mit einem geringen Abstand zu den Gießwalzenoberflächen 14, 15 zwischen diesen positioniert. Die Abdeckhaube 9 ist mit Durchlässen oder randseitigen Ausnehmungen ausgestattet, von denen nur ein derartiger Durchlass 31 dargestellt ist, in den eine Gasstrahldüse 16 eingesetzt und an einer Konsole 32 der Abdeckhaube 9 verschraubt ist. Die Gasstrahldüse 16 ist als Schlitzdüse oder Flachstrahldüse mit einer schlitzförmigen Austrittsöffnung 17 ausgebildet und weist einen zumindest im Endbereich geraden Austrittskanal 19 auf. Damit wird ein sehr schmaler, gebündelter und gegen die Badoberfläche 8 gerichteter Gasstrahl 20 erzeugt, der die Bugwelle 24 ausbildet.

Eine weitere vorteilhafte Ausführungsform zur Bildung eines abgegrenzten Oberflächenbereiches 25 ist in Fig. 8 veranschaulicht. Gasstrahldüsen 16 sind im Abstand von der Badoberfläche 8 und deren Rändern zu den Gießwalzen 1, 2 und den Seitenplatten 3, 4 allseitig angeordnet und mit ihren Austrittsöffnungen auf die Badoberfläche gerichtet. in einem Teilabschnitt entlang des abgegrenzten Oberflächenbereiches entlang der Gießwalzen-Längserstreckung sind zwei Reihen von Gasstrahldüsen 16a, 16b, ... parallel zueinander ausgerichtet, die in Fig. 9 dargestellte parallel zueinander verlaufende Gasstrahlen 20 a, 20b, ... bilden. Mit derselben Wirkung können auch Gasstrahldüsen mit zwei Austrittsöffnungen eingesetzt werden. In beiden Fällen wird eine doppelte Bugwelle erzeugt. Fig. 9 zeigt eine Gasstrahldüse 16 mit zwei Austrittsöffnungen 17a, 17b und mit in Gasströmrichtung divergierenden Austrittskanälen 19a, 19b. Die Austrittskanäle können jedoch auch parallel zueinander verlaufen. Es werden im Abstand zueinander zwei Bugwellen 24a, 24b auf der Badoberfläche 8 erzeugt und damit eine doppelte Sperre für die schmelzenfremden Partikel errichtet.

Die Erfindung ist jedoch nicht auf die dargestellten und beschriebenen Ausführungsformen beschränkt, sondern kann vielfach modifiziert werden. Es ist auch möglich, aneinander anschließenden, einen abgegrenzten Oberflächenbereich ausbildende Gasstrahlen und die zugehörigen Gasstrahldüsen so anzuordnen, dass die Gasstrahlen in einem Umfangsabschnitt des abgegrenzten Oberflächenbereiches direkt gegen die Badoberfläche und in einem weiteren Abschnitt auf die Gießwalzenoberfläche oder die Seitenplatten gerichtet sind.

## Patentansprüche

1. Verfahren zur Herstellung eines gegossenen Metallbandes unter Verwendung von zwei Gießwalzen (1, 2) und zwei Seitenplatten (3, 4), die gemeinsam einen Schmelzenraum (5) und einen Gießspalt (7) bilden, wobei Metallschmelze in den Schmelzenraum zugeführt wird, die im Schmelzenraum ein Schmelzenbad mit einer nach oben offenen Badoberfläche (8) ausbildet und aus dem Schmelzenraum ein gegossenes Metallband (13) durch den Gießspalt ausgefördert wird und auf der Badoberfläche (8) unter Einwirkung von mindestens einem Gasstrahl (20, 20a, 20b) ein abgegrenzter Oberflächenbereich (30) zur Sammlung von schmelzenfremden Partikeln gebildet wird, **dadurch gekennzeichnet, dass** der mindestens eine Gasstrahl (20, 20a, 20b) in einem Abstand der Gasstrahlachse (21) von der Kontaktlinie (10, 11) der Badoberfläche (8) mit der Gießwalze (1, 2) von 10 mm bis 50 mm gemessen auf der Badoberfläche zur Gänze auf die Badoberfläche auftrifft.

2. Verfahren nach Anspruch 1, **dadurch gekennzeichnet, dass** der mindestens eine Gasstrahl unter einem Winkel (α) von 25° bis 145°, vorzugsweise unter einem Winkel (α) von 35° bis 90°, gegen die Badoberfläche gerichtet ist.

3. Verfahren nach einem der vorhergehenden Ansprüche, **dadurch gekennzeichnet, dass** der mindestens eine Gasstrahl (20, 20a, 20b) in einem Abstand der Gasstrahlachse (21) von der Kontaktlinie (10, 11) der Badoberfläche (8) mit der Seitenplatte (3, 4) auf die Badoberfläche gerichtet ist.

4. Verfahren nach Anspruch 3, **dadurch gekennzeichnet, dass** der Gasstrahl (20, 20b) in einem Abstand der Gasstrahlachse (21, 21 b) von der Kontaktlinie (10, 11) der Badoberfläche (8) mit der Seitenplatte (3, 4) von 10 mm bis 50 mm gemessen auf der Badoberfläche auf diese auftrifft.

5. Verfahren nach Anspruch 1 oder 2, **dadurch gekennzeichnet, dass** der mindestens eine Gasstrahl in einem Abstand von der Kontaktlinie der Badoberfläche mit der Seitenplatte auf die Seitenplattenoberfläche gerichtet ist und mindestens ein Teilstrom des Gasstrahles auf die Badoberfläche wirksam umgelenkt wird.

6. Verfahren nach einem der vorhergehenden Ansprüche, **dadurch gekennzeichnet, dass** der mindestens eine Gasstrahl als Flachstrahl ausgebildet ist.

7. Verfahren nach Anspruch **6, dadurch gekennzeichnet, dass** der mindestens eine Gasstrahl als teilweise gekrümmter Flachstrahl ausgebildet ist.

8. Verfahren nach einem der vorhergehenden Ansprüche, **dadurch gekennzeichnet, dass** der mindestens eine Gasstrahl mit einem Öffnungswinkel (γ) zwischen 10° und 35° in Strömungsrichtung divergiert.

9. Verfahren nach einem der vorhergehenden Ansprüche, **dadurch gekennzeichnet, dass** der mindestens eine Gasstrahl zwischen den beiden Seitenplatten, gegebenenfalls unter Freilassung eines Abstandes zu den Seitenplatten, ohne Unterbrechung parallel oder schräg zur Kontaktlinie der Badoberfläche mit der Gießwalze auf die Badoberfläche einwirkt.

10. Verfahren nach einem der vorhergehenden Ansprüche, **dadurch gekennzeichnet, dass** der mindestens eine Gasstrahl zwischen den beiden Gießwalzen, gegebenenfalls unter Freilassung eines Abstandes zu den Gießwalzen, ohne Unterbrechung parallel zur Kontaktlinie der Badoberfläche mit der Seitenplatte auf die Badoberfläche einwirkt.

11. Verfahren nach einem der vorhergehenden Ansprüche, **dadurch gekennzeichnet, dass** zumindest abschnittsweise mindestens zwei Gasstrahlen (20a, 20b) in einem Abstand voneinander auf die Badoberfläche einwirken.

12. Verfahren nach einem der vorhergehenden Ansprüche, **dadurch gekennzeichnet, dass** von dem mindestens einen Gasstrahl eine Bugwelle (24) an der Badoberfläche gebildet wird, die den abgegrenzten Oberflächenbereich zumindest abschnittsweise einschließt, die konstant auf einer Höhe von 0,05 mm bis 10 mm, vorzugsweise von 0,1 mm bis 3 mm, über dem Badoberflächen-Normalniveau gehalten wird.

13. Verfahren nach einem der vorhergehenden Ansprüche, **dadurch gekennzeichnet, dass** zur Ausbildung des Gasstrahles ein inertes oder reduzierendes Gas, vorzugsweise Argon oder Stickstoff oder N + H2 oder Gemische von mindestens zweien dieser Gase, verwendet wird.

14. Verfahren nach einem der vorhergehenden Ansprüche, **dadurch gekennzeichnet, dass** die Einwirkung des mindestens einen Gasstrahles auf die Badoberfläche während der Startphase des Gießprozesses erst 10 sec bis 2 min nach Beginn der Schmelzeneinbringung in den Schmelzenraum zugeschaltet wird.

15. Verfahren nach einem der vorhergehenden Ansprüche, **dadurch gekennzeichnet, dass** zur Ableitung schmelzenfremder Partikel aus einem abgegrenzten Oberflächenbereich die Einwirkung mindestens eines Gasstrahles auf die Badoberfläche in einem Zeitintervall abschnittsweise unterbrochen wird.

16. Verfahren nach Anspruch 15, **dadurch gekennzeichnet, dass** die Einwirkung mindestens eines Gasstrahles auf die Badoberfläche entlang der Kontaktlinie der Badoberfläche mit mindestens einer der beiden Gießwalzen unterbrochen wird.

17. Verfahren nach Anspruch 15, **dadurch gekennzeichnet, dass** die Einwirkung mindestens eines Gasstrahles auf die Badoberfläche entlang der Kontaktlinie der Badoberfläche mit mindestens einer der beiden Seitenplatten, vorzugsweise mit beiden Seitenplatten, unterbrochen wird.

18. Verfahren nach einem der Ansprüche 15 bis 17, **dadurch gekennzeichnet, dass** das Entfernen schmelzenfremder Partikel vom Metallband durch Randbesäumen des gegossenen Metallbandes erfolgt.

19. Verfahren nach einem der Ansprüche 15 bis 18, **dadurch gekennzeichnet, dass** das Entfernen schmelzenfremder Partikel in einem Zeitintervall unmittelbar nach Erreichen des Bundgewichtes des gegossenen Metallbandes erfolgt und dieser mit schmelzenfremden Partikeln angereicherte Metallbandabschnitt entfernt wird.

20. Zweiwalzengießeinrichtung zur Herstellung eines gegossenen Metallbandes mit zwei drehangetriebenen Gießwalzen (1, 2) und an den Stirnseiten der Gießwalzen anliegenden Seitenplatten (3, 4), die gemeinsam einen Schmelzenraum (5) zur Aufnahme eines Schmelzenbades mit einer Badoberfläche (8) und einen Gießspalt (7) bilden, dass im Schmelzenraum (5) oder in den Schmelzenraum gerichtet mindestens eine Gasstrahldüse (16, 16a, 16b, ...) mit einer Austrittsöffnung (17, 17a, 17b, ...) für einen gerichteten Gasstrahl (20, 20a, 20b,..) so angeordnet ist, dass auf der Badoberfläche (8) ein abgegrenzter Oberflächenbereich (30) zur Sammlung von schmelzenfremden Partikeln gebildet ist, **dadurch gekennzeichnet, dass** die Austrittsöffnung (17, 17a, 17b, ...) der Gasstrahldüse (16, 16a, 16b, ...) derart in einem Abstand von der Kontaktlinie (10, 11) der Badoberfläche (8) mit der Gießwalze (1, 2) auf die Badoberfläche (8) gerichtet ist, dass der divergierende Gasstrahl zur Gänze auf die Badoberfläche auftrifft und der Abstand der auf die Badoberfläche (8) gerichteten Gasstrahlachse (21, 21b) von der Kontaktlinie der Badoberfläche mit der Gießwalze in einem Bereich von 10 mm bis 50 mm gemessen auf der Badoberfläche liegt.

21. Zweiwalzengießeinrichtung nach Anspruch 20, **dadurch gekennzeichnet, dass** die Austrittsöffnung (17, 17a, 17b, ...) der Gasstrahldüse (16, 16a, 16b, ...) unter einem Winkel (α) von 25° bis 140°, vorzugsweise unter einem Winkel (α) von 35° bis 90°, gegen die Badoberfläche (8) gerichtet ist.

22. Zweiwalzengießeinrichtung nach einem der Ansprüche 20 oder 21, **dadurch gekennzeichnet, dass** die Austrittsöffnung (17, 17a, 17b, ...) der Gasstrahldüse (16, 16a, 16b, ...) in einem Abstand von der Kontaktlinie (10, 11) der Badoberfläche (8) mit der Seitenplatte (3, 4) auf die Badoberfläche (8) gerichtet ist.

23. Zweiwalzengießeinrichtung nach Anspruch 22, **dadurch gekennzeichnet, dass** der Abstand der auf die Badoberfläche (8) gerichteten Gasstrahlachse (21, 21 b) von der Kontaktlinie der Badoberfläche mit der Seitenplatte (3, 4) in einem Bereich von 10 mm bis 50 mm gemessen auf der Badoberfläche liegt.

24. Zweiwalzengießeinrichtung nach einem der Ansprüche 20 bis 23, **dadurch gekennzeichnet, dass** die Austrittsöffnung (17, 17a, 17b, ...) der Gasstrahldüse (16, 16a, 16b, ...) in einem Abstand von der Kontaktlinie der Badoberfläche mit einer Seitenplatte (3, 4) auf die Seitenplatte gerichtet ist.

25. Zweiwalzengießeinrichtung nach einem der Ansprüche 20 bis 24, **dadurch gekennzeichnet, dass** die Austrittsöffnung (17, 17a, 17b, ...) der Gasstrahldüse (16, 16a, 16b,...) zwischen den beiden Seitenplatten (3, 4), gegebenenfalls unter Freilassung eines Abstandes zu den Seitenplatten, parallel zur Kontaktlinie (10, 11) der Badoberfläche (8) mit der Gießwalze (1, 2) auf die Badoberfläche gerichtet ist.

26. Zweiwalzengießeinrichtung nach einem der Ansprüche 20 bis 25, **dadurch gekennzeichnet, dass** die Austrittsöffnung (17, 17a, 17b, ...) der Gasstrahldüse (16, 16a, 16b, ...) zwischen den beiden Gießwalzen (1, 2), gegebenenfalls unter Freilassung eines Abstandes zu den Gießwalzen, parallel zur Kontaktlinie der Badoberfläche mit der Seitenplatte (3, 4) auf die Badoberfläche (8) gerichtet ist.

27. Zweiwalzengießeinrichtung nach einem der Ansprüche 20 bis 26, **dadurch gekennzeichnet, dass** die Gasstrahldüse (16, 16a, 16b, ...) als Flachstrahldüse mit einer schlitzförmigen Austrittsöffnung (17, 17a, 17b, ...) ausgebildet ist.

28. Zweiwalzengießeinrichtung nach einem der Ansprüche 20 bis 27, **dadurch gekennzeichnet, dass** eine Gasstrahldüse (16a, 16b) mit zwei, im wesentlichen äquidistante Austrittsöffnungen (17a, 17b) für gerichtete Gasstrahlen (20a, 20b) ausgestattet ist oder zwei Gasstrahldüsen mit jeweils einer Austrittsöffnung vorgesehen sind, wobei die Austrittsöffnungen so angeordnet sind, dass auf der Badoberfläche (8) ein zweifach abgegrenzter Oberflächenbereich (30) zur Sammlung von schmelzenfremden Partikeln gebildet ist.

29. Zweiwalzengießeinrichtung nach einem der Ansprüche 20 bis 28, **dadurch gekennzeichnet, dass** die Austrittsöffnung (17, 17a, 17b, ...) mindestens einer Gasstrahldüse (16, 16a, 16b, ...) auf die Badoberfläche (8) so ausgerichtet ist, dass sie zusammen mit Abschnitten der Gießwalzen (1, 2) oder der Seitenplatten (3, 4) oder sonstiger Einbauten im Schmelzenraum (5) unter der Einwirkung von Gasstrahlen (20, 20a, 20b, ...) einen abgegrenzten Oberflächenbereich (30) auf der Badoberfläche (8) bilden.

30. Zweiwalzengießeinrichtung nach einem der Ansprüche 20 bis 29, **dadurch gekennzeichnet, dass** der von Gießwalzen (1, 2) und Seitenplatten (3, 4) gebildete Schmelzenraum (5) mit einer Abdeckhaube (9) gegen Lufteintritt geschlossen ist und die Austrittsöffnung (17, 17a, 17b, ...) der mindestens einen Gasstrahldüse (16, 16a, 16b, ...) in den Schmelzenraum (5) mündet.

31. Zweiwalzengießeinrichtung nach Anspruch 30, **dadurch gekennzeichnet, dass** die Gasstrahldüsen (16, 16a, 16b, ...) an der Abdeckhaube (9) befestigt und ausgerichtet sind.

## Claims

1. Process for producing a cast metal strip using two casting rolls (1, 2) and two sides plates (3, 4), which together form a melt space (5) and a casting gap (7), metal melt being fed into the melt space and in the melt space forming a melt bath with a bath surface (8) which is open at the top, and a cast metal strip (13) being delivered out of the melt space through the casting gap, and a delimited surface region (30) for the collection of particles which are foreign to the melt being formed on the bath surface (8) under the action of at least one gas jet (20, 20a, 20b), **characterized in that** the whole of the at least one gas jet (20, 20a, 20b) strikes the bath surface with the gas jet axis (21) at a distance of from 10 mm to 50 mm, measured on the bath surface, from the contact line (10, 11) between the bath surface (8) and the casting roll (1, 2).

2. Process according to Claim 1, **characterized in that** the at least one gas jet is directed toward the bath surface at an angle (α) of from 25° to 145°, preferably at an angle (α) of from 35° to 90°.

3. Process according to one of the preceding claims, **characterized in that** the at least one gas jet (20, 20a, 20b) is directed on to the bath surface with the gas jet axis (21) at a distance from the contact line (10, 11) between the bath surface (8) and the side plate (3, 4).

4. Process according to Claim 3, **characterized in that** the gas jet (20, 20b) strikes the bath surface with the gas jet axis (21, 21b) at a distance from the contact line (10, 11) between the bath surface (8) and the side plate (3, 4) of from 10 mm to 50 mm, measured on the bath surface.

5. Process according to Claim 1 or 2, **characterized in that** the at least one gas jet is directed on to the side plate surface at a distance from the contact line between the bath surface and the side plate, and at least a part-stream of the gas jet is effectively diverted on to the bath surface.

6. Process according to one of the preceding claims, **characterized in that** the at least one gas jet is in the form of a fan jet.

7. Process according to Claim 6, **characterized in that** the at least one gas jet is in the form of a partially curved fan jet.

8. Process according to one of the preceding claims, **characterized in that** the at least one gas jet diverges with an opening angle (γ) of between 10° and 35° in the direction of flow.

9. Process according to one of the preceding claims, **characterized in that** between the two side plates, if appropriate leaving clear a distance with respect to the side plates, the at least one gas jet acts on the bath surface parallel or obliquely, without interruption, to the contact line between the bath surface and the casting roll.

10. Process according to one of the preceding claims, **characterized in that** between the two casting rolls, if appropriate leaving clear a distance with respect to the casting rolls, the at least one gas jet acts on the bath surface parallel, without interruption, to the contact line between the bath surface and the side plate.

11. Process according to one of the preceding claims, **characterized in that** at least in sections at least two gas jets (20a, 20b) act on the bath surface at a distance from one another.

12. Process according to one of the preceding claims,
**characterized in that** the at least one gas jet forms a bow wave (24) at the bath surface, which encloses the delimited surface region at least in sections and is kept constant at a height of from 0.05 mm to 10 mm, preferably from 0.1 mm to 3 mm, above the normal level of the bath surface.

13. Process according to one of the preceding claims, **characterized in that** an inert or reducing gas, preferably argon or nitrogen or N + H₂ or mixtures of at least two of these gases, is used to form the gas jet.

14. Process according to one of preceding claims, **characterized in that** the action of the at least one gas jet on the bath surface during the starting phase of the casting process is only switched on 10 sec to 2 min after the start of the introduction of melt into the melt space.

15. Process according to one of the preceding claims, **characterized in that** the action of at least one gas jet on the bath surface is interrupted in sections in a time interval in order for particles which are foreign to the melt to be discharged from a delimited surface region.

16. Process according to Claim 15, **characterized in that** the action of at least one gas jet on the bath surface is interrupted along the contact line between the bath surface and at least one of the two casting rolls.

17. Process according to Claim 15, **characterized in that** the action of at least one gas jet on the bath surface is interrupted along the contact line between the bath surface and at least one of the two side plates, preferably along the contact line between the bath surface and both side plates.

18. Process according to one of Claims 15 to 17, **characterized in that** particles which are foreign to the melt are removed from the metal strip by trimming the edges of the cast metal strip.

19. Process according to one of Claims 15 to 18, **characterized in that** the removal of particles which are foreign to the melt takes place in a time interval immediately after the coil weight of the cast metal strip has been reached, and this metal strip section which is enriched with particles foreign to the melt is removed.

20. Two-roll casting device for producing a cast metal strip having two casting rolls (1, 2) driven in rotation and side plates (3, 4) bearing against the end sides of the casting rolls, which casting rolls and side plates together form a melt space (5) for holding a melt bath with a bath surface (8) and a casting gap (7), wherein at least one gas jet nozzle (16, 16a, 16b, ...) with an outlet opening (17, 17a, 17b, ...) for a targeted gas jet (20, 20a, 20b, ...) is arranged in the melt space (5) or directed into the melt space in such a way that a delimited surface region (30) for the collection of particles which are foreign to the melt is formed on the bath surface (8), **characterized in that** the outlet opening (17, 17a, 17b, ...) of the gas jet nozzle (16, 16a, 16b, ...) is directed on to the bath surface (8) at a distance from the contact line (10, 11) between the bath surface (8) and the casting roll (1, 2), such that the whole of the divergent gas jet strikes the bath surface, and the distance between the gas jet axis (21, 21b) directed on to the bath surface (8) and the contact line between the bath surface and the casting roll is in a range from 10 mm to 50 mm, measured on the bath surface.

21. Two-roll casting device according to Claim 20, **characterized in that** the outlet opening (17, 17a, 17b, ...) of the gas jet nozzle (16, 16a, 16b, ...) is directed toward the bath surface (8) at an angle (α) of from 25° to 140°, preferably at an angle (α) of from 35° to 90°.

22. Two-roll casting device according to one of Claims 20 or 21, **characterized in that** the outlet opening (17, 17a, 17b, ...) of the gas jet nozzle (16, 16a, 16b, ...) is directed on to the bath surface (8) at a distance from the contact line (10, 11) between the bath surface (8) and the side plate (3, 4).

23. Two-roll casting device according to Claim 22, **characterized in that** the distance between the gas jet axis (21, 21b) directed on to the bath surface (8) and the contact line between the bath surface and the side plate (3, 4) is in a range from 10 mm to 50 mm, measured on the bath surface.

24. Two-roll casting device according to one of Claims 20 to 23, **characterized in that** the outlet opening (17, 17a, 17b, ...) of the gas jet nozzle (16, 16a, 16b, ...) is directed on to the side plate at a distance from the contact line between the bath surface and a side plate (3, 4).

25. Two-roll casting device according to one of Claims 20 to 24, **characterized in that** between the two side plates (3, 4), if appropriate leaving clear a distance with respect to the side plates, the outlet opening (17, 17a, 17b, ...) of the gas jet nozzle (16, 16a, 16b, ...) is directed on to the bath surface parallel to the contact line (10, 11) between the bath surface (8) and the casting roll (1, 2).

26. Two-roll casting device according to one of Claims 20 to 25, **characterized in that** between the two casting rolls (1, 2), if appropriate leaving clear a distance with respect to the casting rolls, the outlet opening (17, 17a, 17b, ...) of the gas jet nozzle (16, 16a, 16b, ...) is directed on to the bath surface (8) parallel to the contact line between the bath surface and the side plate (3, 4).

27. Two-roll casting device according to one of Claims 20 to 26, **characterized in that** the gas jet nozzle (16, 16a, 16b, ...) is in the form of a fan jet nozzle with a slot-shaped outlet opening (17, 17a, 17b, ...).

28. Two-roll casting device according to one of Claims 20 to 27, **characterized in that** a gas jet nozzle (16a, 16b) is equipped with two, substantially equidistant, outlet openings (17a, 17b) for targeted gas jets (20a, 20b), or two gas jet nozzles each having one outlet opening are provided, in which case the outlet openings are arranged in such a way that a double-delimited surface region (30) for the collection of particles which are foreign to the melt is formed on the bath surface (8).

29. Two-roll casting device according to one of Claims 20 to 28, **characterized in that** the outlet opening (17, 17a, 17b, ...) of at least one gas jet nozzle (16, 16a, 16b, ...) is directed on to the bath surface (8) in such a way that together with sections of the casting rolls (1, 2) or of the side plates (3, 4) or of other internal fittings within the melt space (5), they form a delimited surface region (30) on the bath surface (8) under the action of gas jets (20, 20a, 20b, ...).

30. Two-roll casting device according to one of Claims 20 to 29, **characterized in that** the melt space (5) formed by casting rolls (1, 2) and side plates (3, 4) is closed off with respect to the ingress of air by means of a covering hood (9), and the outlet opening (17, 17a, 17b, ...) of the at least one gas jet nozzle (16, 16a, 16b, ...) opens out into the melt space (5).

31. Two-roll casting device according to Claim 30, **characterized in that** the gas jet nozzles (16, 16a, 16b, ...) are secured to the covering hood (9) and oriented.

## Revendications

1. Procédé de fabrication d'un feuillard métallique coulé par recours à deux cylindres de coulée (1, 2) et à deux plaques latérales (3, 4) qui forment ensemble un espace (5) pour le bain fondu et un interstice de coulée (7), le métal en fusion étant apporté dans l'espace pour le bain fondu et formant dans l'espace pour le bain fondu un bain de matière en fusion dont la surface (8) supérieure est ouverte, un feuillard métallique coulé (13) étant extrait de l'espace pour le bain fondu par l'interstice de coulée et une zone (30) étant délimitée à la surface (8) du bain sous l'action d'au moins un jet de gaz (20, 20a, 20b) pour rassembler les particules étrangères à la matière en fusion, **caractérisé en ce que** le ou les jets de gaz (20, 20a, 20b) viennent frapper entièrement la surface du bain à une distance mesurée à la surface du bain entre l'axe (21) du jet de gaz et la ligne (10, 11) de contact entre la surface (8) du bain et les cylindres de coulée (1, 2) qui est comprise entre 10 mm et 50 mm.

2. Procédé selon la revendication 1, **caractérisé en ce que** le ou les jets de gaz sont dirigés vers la surface du bain sous un angle (α) de 25° à 145° et de préférence sous un angle (α) de 35° à 90°.

3. Procédé selon l'une des revendications précédentes, **caractérisé en ce que** le ou les jets de gaz (20, 20a, 20b) sont dirigés vers la surface du bain à une distance entre l'axe (21) du jet de gaz et la ligne de contact (10, 11) entre la surface du bain (8) et les plaques latérales (3, 4).

4. Procédé selon la revendication 3, **caractérisé en ce que** le jet de gaz (20, 20b) vient frapper la surface du bain à une distance mesurée à la surface du bain entre l'axe (21, 21b) du jet de gaz et la ligne de contact (10, 11) entre la surface (8) du bain et les plaques latérales (3, 4) qui est comprise entre 10 mm et 50 mm.

5. Procédé selon les revendications 1 ou 2, **caractérisé en ce que** le ou les jets de gaz sont dirigés vers la surface des plaques latérales à une certaine distance de la ligne de contact entre la surface du bain et la plaque latérale et **en ce qu'**au moins une partie du jet de gaz est déviée efficacement vers la surface du bain.

6. Procédé selon l'une des revendications précédentes, **caractérisé en ce que** le ou les jets de gaz présentent la forme de jets plats.

7. Procédé selon la revendication 6, **caractérisé en ce que** le ou les jets de gaz sont des jets plats partiellement courbés.

8. Procédé selon l'une des revendications précédentes, **caractérisé en ce que** le ou les jets de gaz divergent d'un angle d'ouverture (γ) compris entre 10° et 35° dans le sens de leur écoulement.

9. Procédé selon l'une des revendications précédentes, **caractérisé en ce que** le ou les jets de gaz agissent sans interruption sur la surface du bain entre les deux plaques latérales, parallèlement ou obliquement par rapport à la ligne de contact entre la surface du bain et les cylindres de coulée, en laissant une certaine distance par apport aux plaques latérales.

10. Procédé selon l'une des revendications précédentes, **caractérisé en ce qu'**entre les deux cylindres de coulée, le ou les jets de gaz agissent sans interruption et parallèlement à la ligne de contact entre la surface du bain et les plaques latérales, éventuellement en laissant une certaine distance par rapport aux cylindres de coulée.

11. Procédé selon l'une des revendications précédentes, **caractérisé en ce qu'**au moins certaines parties d'au moins deux jets de gaz (20a, 20b) agissent sur la surface du bain à distance les unes des autres.

12. Procédé selon l'une des revendications précédentes, **caractérisé en ce que** le ou les jets de gaz forment à la surface du bain une lame d'étrave (24) qui entoure au moins certaines parties de la zone délimitée à la surface et qui est maintenue en permanence à une hauteur de 0,05 mm à 10 mm et de préférence de 0,1 mm à 3 mm au-dessus du niveau normal de la surface du bain.

13. Procédé selon l'une des revendications précédentes, **caractérisé en ce que** pour former le jet de gaz, on utilise un gaz inerte ou réducteur, de préférence de l'argon, de l'azote, un mélange de N+H₂ ou des mélanges d'au moins deux de ces gaz.

14. Procédé selon l'une des revendications précédentes, **caractérisé en ce que** pendant la phase de démarrage de l'opération de coulée, l'action du ou des jets de gaz sur la surface du bain n'est lancée qu'après 10 sec à 2 min après le début de l'apport de matière en fusion dans l'espace pour le bain fondu.

15. Procédé selon l'une des revendications précédentes, **caractérisé en ce que** pour évacuer les particules étrangères à la matière en fusion d'une zone délimitée de la surface, on interrompt pendant certains intervalles de temps une partie de l'action d'au moins un jet de gaz sur la surface du bain.

16. Procédé selon la revendication 15, **caractérisé en ce que** l'action d'au moins un jet de gaz sur la surface du bain le long de la ligne de contact entre la surface du bain et au moins l'un des deux cylindres de coulée est interrompu.

17. Procédé selon la revendication 15, **caractérisé en ce que** l'effet d'au moins un jet de gaz sur la surface du bain le long de la ligne de contact de la surface du bain avec au moins l'une des plaques latérales et de préférence avec les deux plaques latérales est interrompu.

18. Procédé selon l'une des revendications 15 à 17, **caractérisé en ce que** l'élimination des particules étrangères à la matière en fusion présentes dans le bain métallique s'effectue par enlèvement des bordures du feuillard métallique coulé.

19. Procédé selon l'une des revendications 15 à 18, **caractérisé en ce que** l'élimination des particules étrangères à la matière en fusion s'effectue pendant une durée qui suit immédiatement l'obtention du poids d'un rouleau de feuillard métallique coulé, ce rouleau étant débarrassé du tronçon de feuillard enrichi en particules étrangères à la matière en fusion.

20. Dispositif de coulée à deux cylindres pour la fabrication d'un feuillard métallique coulé, qui présente deux cylindres de coulée (1, 2) entraînés en rotation et des plaques latérales (3, 4) appliquées contre les côtés frontaux des cylindres de coulée, et qui forment ensemble un espace (5) pour le bain fondu qui reçoit un bain de matière en fusion, avec une surface (8) du bain et un interstice de coulée (7), en ce qu'au moins un ajutage (16, 16a, 16b, ...) de projection de gaz doté d'une ouverture de sortie (17, 17a, 17b, ...) d'un jet de gaz (20, 20a, 20b, ...) orienté vers l'espace pour le bain fondu sont disposés dans l'espace (5) pour le bain fondu ou vers l'espace pour le bain fondu de manière à délimiter à la surface (8) du bain une zone (30) qui sert à rassembler les particules étrangères à la matière en fusion, **caractérisé en ce que** l'ouverture de sortie (17, 17a, 17b, ...) des ajutages (16, 16a, 16b, ...) de projection de gaz sont dirigés vers la surface (8) du bain à une certaine distance de la ligne de contact (10, 11) entre la surface (8) du bain et les cylindres de coulée (1, 2) de telle sorte que le jet divergent de gaz vienne frapper entièrement la surface du bain et que la distance mesurée à la surface du bain entre l'axe (21, 21b) du jet de gaz dirigé sur la surface (8) du bain et la ligne de contact entre la surface du bain et les cylindres de coulée soit comprise dans la plage de 10 mm à 50 mm.

21. Dispositif de coulée à deux cylindres selon la revendication 20, **caractérisé en ce que** l'ouverture de sortie (17, 17a, 17b, ...) des ajutages (16, 16a, 16b, ...) de projection de gaz est dirigée vers la surface (8) du bain sous un angle (α) de 25° à 140° et de préférence sous un angle (α) de 35° à 90°.

22. Dispositif de coulée à deux cylindres selon l'une des revendications 20 ou 21, **caractérisé en ce que** l'ouverture de sortie (17, 17a, 17b, ...) des ajutages de projection de gaz (16, 16a, 16b, ...) est dirigée vers la surface (8) du bain à distance de la ligne de contact (10, 11) entre la surface (8) du bain et les plaques latérales (3, 4).

23. Dispositif de coulée à deux cylindres selon la revendication 22, **caractérisé en ce que** la distance mesurée à la surface du bain entre l'axe (21, 21b) des jets de gaz dirigés vers la surface (8) du bain et la ligne de contact entre la surface du bain et les plaques latérales (3, 4) est comprise dans la plage de 10 mm à 50 mm.

24. Dispositif de coulée à deux cylindres selon l'une des revendications 20 à 23, **caractérisé en ce que** l'ouverture de sortie (17, 17a, 17b, ...) des ajutages de projection de gaz (16, 16a, 16b, ...) est dirigée vers les plaques latérales à distance de la ligne de contact entre la surface du bain et les plaques latérales (3, 4).

25. Dispositif de coulée à deux cylindres selon l'une des revendications 20 à 24, **caractérisé en ce que** l'ouverture de sortie (17, 17a, 17b, ...) des ajutages de projection de gaz (16, 16a, 16b, ...) est dirigée vers la surface du bain entre les deux plaques latérales (3, 4), éventuellement en laissant une distance par rapport aux plaques latérales, et parallèlement à la ligne de contact (10, 11) entre la surface (8) du bain et les cylindres de coulée (1, 2).

26. Dispositif de coulée à deux cylindres selon l'une des revendications 20, à 25, **caractérisé en ce que** l'ouverture de sortie (17, 17a, 17b, ...) des ajutages de projection de gaz (16, 16a, 16b, ...) est dirigée vers la surface (8) du bain entre les deux cylindres de coulée (1, 2), éventuellement en laissant une distance par rapport aux cylindres de coulée, et parallèlement à la ligne de contact entre la surface du bain et les plaques latérales (3, 4).

27. Dispositif de coulée à deux cylindres selon l'une des revendications 20 à 26, **caractérisé en ce que** les ajutages de projection de gaz (16, 16a, 16b, ...) sont configurés comme ajutages à jet plat avec une ouverture de sortie (17, 17a, 17b, ...) en forme de fente.

28. Dispositif de coulée à deux cylindres selon l'une des revendications 20 à 27, **caractérisé en ce qu'**un ajutage de projection de gaz (16a, 16b) est doté de deux ouvertures de sortie (17a, 17b) de jets de gaz (20a, 20b) orientés essentiellement équidistantes ou **en ce que** deux ajutages de projection de gaz qui présentent chacun une ouverture de sortie sont prévus, les ouvertures de sortie étant disposées de telle sorte qu'une zone de surface (30) délimitée doublement soit formée à la surface (8) du bain pour recueillir les particules étrangères à la matière en fusion.

29. Dispositif de coulée à deux cylindres selon l'une des revendications 20 à 28, **caractérisé en ce que** l'ouverture de sortie (17, 17a, 17b, ...) d'au moins un ajutage de projection de gaz (16, 16a, 16b, ...) est dirigée vers la surface (8) du bain de manière à délimiter avec des parties des cylindres de coulée (1, 2), des plaques latérales (3, 4) ou d'autres composants présents dans l'espace (5) pour le bain fondu et sous l'action des jets de gaz (20, 20a, 20b, ...) une zone (30) à la surface (8) du bain.

30. Dispositif de coulée à deux cylindres selon l'une des revendications 20 à 29, **caractérisé en ce que** l'espace (5) pour le bain fondu formé par les cylindres de coulée (1, 2) et les plaques latérales (3, 4) est protégé contre la pénétration d'air par un capot de recouvrement (9) et **en ce que** l'ouverture de sortie (17, 17a, 17b, ...) du ou des ajutages de projection de gaz débouche (16, 16a, 16b, ...) dans l'espace (5) pour le bain fondu.

31. Dispositif de coulée à deux cylindres selon la revendication 30, **caractérisé en ce que** les ajutages de projection de gaz (16, 16a, 16b, ...) sont fixés et orientés sur le capot de recouvrement (9).
